# EUROPÄISCHE PATENTSCHRIFT

(11) **EP 2 009 210 B1**
(45) Veröffentlichungstag und Bekanntmachung des Hinweises auf die Patenterteilung: **10.12.2014**
(21) Anmeldenummer: 08158814.7
(22) Anmeldetag: 24.06.2008
(51) Int. Cl.: E05F 15/00, E05F 15/20

(54) **Automatische Drehtüranlage**
Automatic swinging door assembly
Assemblage de porte pivotante automatique

(30) Priorität: 28.06.2007 DE 102007030085
(43) Veröffentlichungstag der Anmeldung: 31.12.2008
(73) Patentinhaber: GEZE GmbH, 71229 Leonberg (DE)
(72) Erfinder: Dr. Hucker, Matthias, 76359, Marxzell (DE)

(56) Entgegenhaltungen:
- DE-A1- 10 228 930

## Beschreibung

Die Erfindung betrifft eine automatische Drehtüranlage mit mindestens einem an einer ortsfesten Zarge schwenkbar gelagerten Drehtürflügel nach dem Oberbegriff des Patentanspruchs 1.

Aus der DE 102 28 930 A1, welches Dokument alle Merkmale des Oberbegriffs des Anspruchs 1 offenbart, ist eine automatische Drehtüranlage mit mindestens einem an einer ortsfesten Zarge schwenkbar gelagerten Drehtürflügel bekannt. Eine Antriebseinrichtung dient zum motorischen Öffnen und/oder Schließen des Drehtürflügels. Mittels einer Sensoreinrichtung, deren Anordnung insbesondere in den Figuren 10 bis 12 dieser gattungsbildenden Druckschrift gezeigt ist, sind Körperteile und/oder Gegenstände im Bereich der vertikalen Nebenschließkante des Drehtürflügels erfassbar. Die Sensoreinrichtung gibt bei der Erfassung von Körperteilen und/oder Gegenständen im Bereich der vertikalen Nebenschließkante des Drehtürflügels ein Ausgangssignal an eine Steuerungseinrichtung der Antriebseinrichtung ab, woraufhin die Steuerungseinrichtung eine Sicherheitsreaktion, beispielsweise ein Anhalten oder Reversieren des sich schließenden Drehtürflügels, ausführen kann. Die Sensoreinrichtung ist in einer im Bereich der horizontalen Oberkante des Drehtürflügels montierbaren Sensorleiste angeordnet. Derartige Sensorleisten können das Erscheinungsbild der Drehtüranlage negativ beeinflussen, da sie über die Oberfläche des Drehtürflügels hervorstehen.

Der Erfindung liegt die Aufgabe zugrunde, eine automatische Drehtüranlage mit einer optisch unauffälligen und über die gesamte Höhe der vertikalen Nebenschließkante wirksamen Sensorvorrichtung zu schaffen.

Die Aufgabe wird durch die Merkmale des Patentanspruchs 1 gelöst.

Die Unteransprüche bilden vorteilhafte Ausgestaltungsmöglichkeiten der Erfindung.

Die Sensoreinrichtung weist mindestens einen als Sender und/oder Empfänger einer Lichtschranke ausgebildeten Sensor auf, welcher an einer beweglichen, bei geöffnetem Drehtürflügel in den Bereich der vertikalen Nebenschließkante hineinragenden und bei geschlossenem Drehtürflügel in einem Profil des Drehtürflügels oder der Zarge versenkbaren Halterung angeordnet ist.

Hierdurch wird ein platzsparender und optisch unauffälliger Einbau der Sensoreinrichtung an der Drehtüranlage erreicht. Da sich der Sensor aufgrund dieser Anordnung bei geöffnetem Drehtürflügel unmittelbar im Bereich der vertikalen Nebenschließkante befindet und das Erfassungsfeld der Sensoreinrichtung sich parallel zu der Nebenschließkante erstreckt, kann der Erfassungsbereich des Sensors die gesamte Höhe dieser Nebenschließkante abdecken.

Die Halterung des Sensors kann innerhalb eines Gehäuses verschiebbar gelagert sein. Hierdurch ergibt sich eine leichte Montage der Sensoreinrichtung, da das Gehäuse auf einfache Weise in eine geeignete Aussparung einsetzbar ist.

Die Halterung des Sensors kann mittels einer Feder gegen einen Anschlag des Gehäuses beaufschlagt werden, um ein sicheres Ausfahren des Sensors in seine Betriebsposition zu erreichen. Unter Kompression der Feder ist die Halterung in das Gehäuse hinein drückbar, wenn sie beim Schließen mit dem gegenüberliegenden Profil der vertikalen Nebenschließkante in Berührung kommt und durch dieses verdrängt wird.

Die Halterung des Sensors kann wahlweise in eine Kammer der Zarge oder des Drehtürflügels eingreifend montiert werden. Ersteres bietet sich bei ortsfest angeordneter Antriebseinrichtung an, während letzteres vorteilhaft ist, wenn auch die Antriebseinrichtung auf dem Drehtürflügel montiert ist, so dass die Signalleitungen jeweils kurz und ohne beweglichen Kabelübergang ausgebildet sein können.

Der Sender der Lichtschranke kann im oberen Bereich der vertikalen Nebenschließkante und der Empfänger der Lichtschranke im unteren Bereich der vertikalen Nebenschließkante angeordnet sein, oder umgekehrt.

Alternativ können der Sender der Lichtschranke und der Empfänger der Lichtschranke auf einer gemeinsamen Halterung angeordnet werden, wobei dann ein Reflektor auf einer weiteren, bei geschlossenem Drehtürflügel versenkbaren Halterung angeordnet werden kann.

Alternativ kann der Sensor-auch als Aktiv-Infrarot-Sensor Passiv-Infrarot-Sensor oder als Laser-Lichtschranke ausgebildet werden.

Die Sensoreinrichtung kann durch die Steuerungseinrichtung automatisch hinsichtlich ihrer Funktionsfähigkeit getestet werden, beispielsweise zyklisch oder bei jeder Betätigung der Antriebseinrichtung. Bei negativem Ergebnis kann eine Sicherheitsreaktion, z.B. eine Fehlermeldung und/oder ein Stillsetzen der Antriebseinrichtung ausgelöst werden, so dass eine größtmögliche Sicherheit gewährleistet ist.

Das Ausgangssignal der Sensoreinrichtung kann als analoges Signal ausgebildet sein. Je nach Ausfahrweg der Halterung des Sensors, d.h. abhängig vom Öffnungswinkel des Drehtürflügels, kann die Signalstärke des Ausgangssignals unterschiedlich sein, so dass sich eine eindeutige, beispielsweise lineare Funktion der Signalstärke über dem Öffnungswinkel des Drehtürflügels ergibt, welche, beispielsweise durch einen bei der Inbetriebnahme der automatischen Drehtüranlage erfolgenden Lernvorgang, in der Steuerungseinrichtung als Referenzkurve hinterlegt werden kann.

Um beim Schließen des Drehtürflügels eine durch das Einfahren der Sensoren in das Gehäuse und die damit einhergehende Unterbrechung des Lichtstrahls der Lichtschranke bewirkte Fehlauslösung der Sensoreinrichtung zu vermeiden, erfolgt dann durch die Steuerungseinrichtung der Antriebseinrichtung eine Ausblendung des Ausgangssignals der Sensoreinrichtung. Diese Ausblendung ist beispielsweise durch einen bei der Inbetriebnahme der automatischen Drehtüranlage erfolgenden Lernvorgang einstellbar.

Im Nachfolgenden wird ein Ausführungsbeispiel in der Zeichnung anhand der Figuren näher erläutert.

Dabei zeigen:
- **Fig. 1**: eine Draufsicht der Bandseite einer erfindungsgemäßen Drehtüranlage;
- **Fig. 2**: eine Draufsicht der Bandgegenseite der Drehtüranlage gemäß Fig. 1;
- **Fig. 3**: einen Horizontalschnitt der Drehtüranlage gemäß Fig. 2 entlang der Linie A-A;
- **Fig. 4**: einen Horizontalschnitt der Drehtüranlage gemäß Fig. 2 entlang der Linie B-B, bei geschlossenem Türflügel;
- **Fig. 5**: einen Horizontalschnitt der Drehtüranlage gemäß Fig. 2 entlang der Linie B-B, bei geöffnetem Türflügel;
- **Fig. 6**: eine Draufsicht der Bandgegenseite eines abgewandelten Ausführungsbeispiels der Drehtüranlage gemäß Fig. 1;
- **Fig. 7**: einen Horizontalschnitt der Drehtüranlage gemäß Fig. 6 entlang der Linie C-C, bei geschlossenem Türflügel;
- **Fig. 8**: einen Horizontalschnitt der Drehtüranlage gemäß Fig. 6 entlang der Linie C-C, bei geöffnetem Türflügel.

In der **Fig. 1** ist eine automatische Drehtüranlage 1 mit einem an einer Zarge 4 über Bänder 3 schwenkbar gelagerten Drehtürflügel 2 dargestellt. Der Drehtürflügel 2 ist mittels einer ortsfest an der Zarge 4 montierten Antriebseinrichtung 5 zwischen einer geschlossenen und einer offenen Stellung antreibbar. Die Antriebseinrichtung 5 weist eine Abtriebswelle 6 auf, mit welcher drehfest ein Ende eines Gleitarms 7 verbunden ist. Am anderen Ende des Gleitarms 7 ist ein Gleiter 8 angeordnet, welcher in einer Gleitschiene 9 verschiebbar geführt ist. Über die genannte Anordnung wird eine Drehbewegung der Abtriebswelle 6 in eine Schwenkbewegung des Drehtürflügels 2 umgesetzt, wobei die Ansteuerung des Antriebsmotors 10 über eine Steuerungseinrichtung erfolgen kann.

Aus der Ansicht gemäß **Fig. 2**, welche die Bandgegenseite der automatischen Drehtüranlage 1 zeigt, ist ersichtlich, dass sich - wie prinzipiell bei jeder manuellen oder automatischen Drehtüranlage - im Bereich der vertikalen Nebenschließkante 10 des Drehtürflügels 2 eine Stelle befindet, wo Körperteile und/oder Gegenstände, welche bei sich schließendem Drehtürflügel 2 sich in diesem Bereich befinden, zwischen den Profilen des Drehtürflügels 2 und der Zarge 4 eingeklemmt werden können. Um diese Einklemmgefahr zu eliminieren, ist im Bereich der vertikalen Nebenschließkante 10 eine Sensoreinrichtung mit Sensoren 17 angeordnet. Die Sensoren 17 sind jeweils an beweglichen Halterungen 11 angeordnet, welche bei (teil-) geöffneten Drehtürflügel 2 in den Bereich dessen vertikaler Nebenschließkante 10 hinein ragen. Einer der Sensoren 17, beispielsweise der obere Sensor 17, ist als Sender einer Lichtschranke ausgebildet, und der andere Sensor 17, beispielsweise der untere Sensor 17, als Empfänger der Lichtschranke, so dass sich der Lichtstrahl der Lichtschranke, d.h. der Erfassungsbereich der Sensoreinrichtung im Bereich der gesamten vertikalen Nebenschließkante 10 parallel hierzu erstreckt. Durch diese Anordnung wird eine optimale Absicherung der vertikalen Nebenschließkante 10 über ihre gesamte Länge erzielt. Alternativ ist eine zueinander benachbarte Anordnung der Senders und des Empfängers möglich, wobei dann ein Reflektor an dem anderen Ende der vertikalen Nebenschließkante 10 anzuordnen ist.

In der **Fig. 3** ist die Nebenschließkante 10 des Drehtürflügels 2 in horizontaler Schnittdarstellung entlang der Linie A-A dargestellt. Die in einem Ausschnitt der ortsfesten Wand 13 befestigte Zarge weist ein Profil auf, welches Kammern 14 beinhaltet. Das Profil des über Bänder 3 schwenkbar an der Zarge 4 gelagerten Drehtürflügels 2 bildet mit dem Profil der Zarge einen angestuften Falz.

Die **Fig. 4** zeigt die Nebenschließkante 10 des Drehtürflügels 2 in horizontaler Schnittdarstellung entlang der Linie B-B. In diesem Bereich ist eine Wandung des Profils der Zarge 4 ausgespart, so dass die sich innerhalb der Zarge 4 befindende Kammer 14 von außen zugänglich ist. Durch diese Aussparung ist ein Gehäuse 15 in die Kammer 14 eingeschoben und an dem Profil der Zarge 4 verankert. Das Gehäuse 15 dient als Führung der den Sensor 17 tragenden Halterung 11. Die Halterung 11, welche, wie hier dargestellt, bei geschlossenem Drehtürflügel 2 durch diesen in das Gehäuse 15 hinein gedrängt wird, wird durch eine Feder 16 beaufschlagt. Diese Feder 16 bewirkt, dass die Halterung 11 bei sich öffnendem Drehtürflügel 2 aus dem Gehäuse 15 heraus geschoben wird, so dass mit der Halterung 11 dann auch der Sensor 17 in den Bereich der Nebenschließkante 10 gelangt. Diese Stellung ist in der **Fig. 5** dargestellt.

Die Verwendung der vorangehend beschriebenen Anordnung mit ortsfest angeordneten Sensoren 17 ist insbesondere bei automatischen Drehtüranlagen 1 sinnvoll, deren Antriebseinrichtung 2 ebenfalls ortsfest angeordnet ist, so dass zwischen der Sensoreinrichtung und der Steuerungseinrichtung der Antriebseinrichtung 2 eine relativ kurze Kabelverbindung ohne flexible Kabelübergänge montiert werden kann.

In den **Fig. 6** bis **8** ist ein gegenüber der vorangehend beschriebenen Anordnung abgewandeltes Ausführungsbeispiel dargestellt. Die Sensoreinrichtung ist bei dieser Ausführung am Drehtürflügel 2 montiert, indem das Profil 18 des Drehtürflügels 2 eine Kammer 19 aufweist, in welche das Gehäuse 15 der Sensoreinrichtung durch eine Aussparung eingreifend montierbar ist. Diese Anordnung ist bei ebenfalls flügelfest montierter Antriebseinrichtung 2 aufgrund der dann kurzen Kabelverbindung sinnvoll. Der Erfassungsbereich und die Funktionsweise der Sensoreinrichtung entsprechen jedoch der vorangehend beschriebenen Anordnung.

Alternativ oder zusätzlich zu der in den vorangehenden Ausführungsbeispielen beschriebenen, federbeaufschlagten Lagerung der Halterung 11 ist es möglich, die Halterung 11 mittels aktiver Stellantriebe, z.B. Elektromotoren, abhängig von der Stellung des Drehtürflügels 2 anzusteuern. Ferner ist es denkbar, mittels einer mechanischen Kopplungseinrichtung die Relativübertragung zwischen dem Drehtürflügel 2 und der Zarge 4 auf die Halterung 11 zu übertragen.

### Liste der Referenzzeichen

- 1: Drehtüranlage
- 2: Drehtürflügel
- 3: Band
- 4: Zarge
- 5: Antriebseinrichtung
- 6: Abtriebswelle
- 7: Gleitarm
- 8: Gleiter
- 9: Gleitschiene
- 10: Nebenschließkante
- 11: Halter
- 12: Erfassungsbereich
- 13: Wand
- 14: Kammer
- 15: Gehäuse
- 16: Feder
- 17: Sensor
- 18: Profil
- 19: Kammer
- 20: Einfassung
- 21: Glasscheibe

## Patentansprüche

1. Automatische Drehtüranlage (1) mit einer ortsfesten Zarge (4) und mit mindestens einem an der ortsfesten Zarge (4) schwenkbar gelagerten Drehtürflügel (2),
mit einer Antriebseinrichtung (5) zum motorischen Öffnen und/oder Schließen des Drehtürflügels (2), und
mit einer Sensoreinrichtung zur Erfassung von Körperteilen und/oder Gegenständen im Bereich einer Nebenschließkante des Drehtürflügels (2),
wobei die Sensoreinrichtung bei der Erfassung von Körperteilen und/oder Gegenständen im Bereich der vertikalen Nebenschließkante des Drehtürflügels (2) ein Ausgangssignal an eine Steuerungseinrichtung der Antriebseinrichtung (5) abgibt, woraufhin die Steuerungseinrichtung eine Sicherheitsreaktion bei der Türbewegung ausführen kann, und
wobei die Sensoreinrichtung mindestens einen als Sender und/oder Empfänger einer Lichtschranke ausgebildeten Sensor (17) aufweist,
**dadurch gekennzeichnet,**
**dass** sich der Lichtstrahl der Lichtschranke, d.h. der Erfassungsbereich der Sensoreinrichtung im Bereich der gesamten vertikalen Nebenschließkante (10) parallel hierzu erstreckt, und
wobei der als Sender und/oder Empfänger der Lichtschranke ausgebildete Sensor (17) an einer beweglichen, bei geöffnetem Drehtürflügel (2) in den Bereich der Nebenschließkante (10) hineinragenden und bei geschlossenem Drehtürflügel (2) in einem Profil des Drehtürflügels (2) oder der Zarge (4) versenkbaren Halterung (11) angeordnet ist,
indem die Halterung (11) in ein Gehäuse (15) hinein drückbar ist, wenn sie beim Schließen des Drehtürflügels (2) mit dem gegenüberliegenden Profil der vertikalen Nebenschließkante (10) in Berührung kommt und durch dieses verdrängt wird, und/oder indem die Halterung (11) mittels aktiver Stellantriebe abhängig von der Stellung des Drehtürflügels (2) ansteuerbar ist, und/oder indem mittels einer mechanischen Kopplungseinrichtung die Relativübertragung zwischen dem Drehtürflügel (2) und der Zarge (4) auf die Halterung (11) übertragbar ist.

2. Automatische Drehtüranlage nach Anspruch 1,
**dadurch gekennzeichnet, dass** die Sensoreinrichtung an der vertikalen Nebenschließkante (10) angeordnet ist.

3. Automatische Drehtüranlage nach Anspruch 1,
**dadurch gekennzeichnet, dass** die Halterung (11) des Sensors (17) innerhalb eines Gehäuses (15) verschiebbar gelagert ist.

4. Automatische Drehtüranlage nach Anspruch 3,
**dadurch gekennzeichnet, dass** die Halterung (11) mittels einer Feder (16) gegen einen Anschlag des Gehäuses (15) beaufschlagbar ist.

5. Automatische Drehtüranlage nach Anspruch 1,
**dadurch gekennzeichnet, dass** die Halterung (11) in eine Kammer (14) der Zarge (4) eingreifend montierbar ist.

6. Automatische Drehtüranlage nach Anspruch 1,
**dadurch gekennzeichnet, dass** die Halterung (11) in eine Kammer des Drehtürflügels (2) eingreifend montierbar ist.

7. Automatische Drehtüranlage nach Anspruch 1,
**dadurch gekennzeichnet, dass** der Sender der Lichtschranke im oberen Bereich der vertikalen Nebenschließkante (10) und der Empfänger der Lichtschranke im unteren Bereich der vertikalen Nebenschließkante (10) angeordnet ist, oder umgekehrt.

8. Automatische Drehtüranlage nach Anspruch 1,
**dadurch gekennzeichnet, dass** der Sender der Lichtschranke und der Empfänger der Lichtschranke auf einer gemeinsamen Halterung (11) angeordnet sind.

9. Automatische Drehtüranlage nach Anspruch 8,
**dadurch gekennzeichnet, dass** mindestens ein Reflektor auf einer weiteren, bei geschlossenem Drehtürflügel (2) versenkbaren Halterung (11) angeordnet ist.

10. Automatische Drehtüranlage nach Anspruch 1,
**dadurch gekennzeichnet, dass** der Sensor (17) als Aktiv-Infrarot-Sensor ausgebildet ist.

11. Automatische Drehtüranlage nach Anspruch 1,
**dadurch gekennzeichnet, dass** der Sensor (17) als Passiv-Infrarot-Sensor ausgebildet ist.

12. Automatische Drehtüranlage nach Anspruch 1,
**dadurch gekennzeichnet, dass** die Sensoreinrichtung durch die Steuerungseinrichtung automatisch hinsichtlich ihrer Funktionsfähigkeit testbar ist.

13. Automatische Drehtüranlage nach Anspruch 1,
**dadurch gekennzeichnet, dass** das Ausgangssignal der Sensoreinrichtung als analoges Signal ausgebildet ist.

14. Automatische Drehtüranlage nach Anspruch 1,
**dadurch gekennzeichnet, dass** das Ausgangssignal der Sensoreinrichtung abhängig vom Öffnungswinkel des Drehtürflügels variabel ist.

15. Automatische Drehtüranlage nach Anspruch14,
**dadurch gekennzeichnet, dass** der öffnungswinkelabhängige Verlauf des Ausgangssignals der Sensoreinrichtung in der Steuerungseinrichtung speicherbar ist.

## Claims

1. Automatic swinging door assembly (1) with a locally fixed jamb (4) and with at least one swinging door panel (2) mounted for pivotal movement on the locally fixed jamb (4),
with a drive mechanism (5) for the motorized opening and/or closing of the swinging door panel (2), and
with a sensor unit for detecting parts of the body and/or objects in the region of a secondary closing edge of the swinging door panel (2),
wherein the sensor unit on detecting the parts of the body and/or objects in the region of the vertical secondary closing edge of the swinging door panel (2) sends an output signal to a control device of the drive mechanism (5), whereupon the control device can execute a safety reaction during movement of the door, and
wherein the sensor unit comprises at least one sensor (17) which is designed as a transmitter and/or receiver of a light beam,
**characterized in that** the light ray of the light beam, i.e. the area of detection of the sensor unit in the region of the entire vertical secondary closing edge (10), extends parallel to the latter, and the sensor (17) which is designed as a transmitter and/or receiver of the light beam is arranged on a movable holder (11) which when the swinging door panel (2) is opened projects into the region of the secondary closing edge (10) and when the swinging door panel (2) is closed can be sunk into the profile of the swinging door panel (2) or the jamb (4),
wherein the holder (11) can be pressed into a housing (15) when during closing of the swinging door panel (2) the holder comes into contact with the opposing profile of the vertical secondary closing edge (10) and is displaced through this, and/or wherein the holder (11) can be controlled by means of active servo drives dependent on the position of the swinging door panel (2), and/or wherein the relative transmission between the swinging door panel (2) and the jamb (4) can be transmitted to the holder (11) by means of a mechanical coupling device.

2. Automatic swinging door assembly according to Claim 1, **characterized in that** the sensor unit is arranged on the vertical secondary closing edge (10).

3. Automatic swinging door assembly according to Claim 1, **characterized in that** the holder (11) of the sensor (17) is mounted displaceably inside a housing (15).

4. Automatic swinging door assembly according to Claim 3, **characterized in that** the holder (11) can be loaded by means of a spring (16) against a stop of the housing (15).

5. Automatic swinging door assembly according to Claim 1, **characterized in that** the holder (11) can be mounted to engage in a chamber (14) of the jamb (4).

6. Automatic swinging door assembly according to Claim 1, **characterized in that** the holder (11) can be mounted to engage in a chamber of the swinging door panel (2).

7. Automatic swinging door assembly according to Claim 1, **characterized in that** the transmitter of the light beam is mounted in the upper region of the vertical secondary closing edge (10) and the receiver of the light beam is mounted in the lower region of the vertical secondary closing edge (10), or vice versa.

8. Automatic swinging door assembly according to Claim 1, **characterized in that** the transmitter of the light beam and the receiver of the light beam are mounted on a common holder (11).

9. Automatic swinging door assembly according to Claim 8, **characterized in that** at least one reflector is mounted on a further holder (11) which can be lowered when the swinging door panel (2) is closed.

10. Automatic swinging door assembly according to Claim 1, **characterized in that** the sensor (17) is designed as an active infrared sensor.

11. Automatic swinging door assembly according to Claim 1, **characterized in that** the sensor (17) is designed as a passive infrared sensor.

12. Automatic swinging door assembly according to Claim 1, **characterized in that** the sensor unit can be automatically tested for its functionality by the control device.

13. Automatic swinging door assembly according to Claim 1, **characterized in that** the output signal of the sensor unit is formed as an analogue signal.

14. Automatic swinging door assembly according to Claim 1, **characterized in that** the output signal of the sensor unit is variable dependent on the opening angle of the swinging door panel.

15. Automatic swinging door assembly according to Claim 14, **characterized in that** the path of the output signal of the sensor unit which is dependent on the opening angle can be stored in the control device.

## Revendications

1. Assemblage de porte pivotante automatique (1) avec un dormant (4) fixe et avec au moins un battant de porte pivotante (2) disposé de façon à pouvoir pivoter au niveau du dormant (4) fixe ;
avec un dispositif d'entraînement (5) permettant de réaliser une ouverture et/ou fermeture motorisée du battant de porte pivotante (2) ; et
avec un dispositif de détection permettant de détecter des parties de corps et/ou d'objets dans la région d'une bordure de fermeture latérale du battant de porte pivotante (2) ;
le dispositif de détection envoyant un signal de sortie à un dispositif de commande du dispositif d'entraînement (5) en cas de détection de parties de corps et/ou d'objets dans la région de la bordure de fermeture latérale verticale du battant de porte pivotante (2), à la suite de quoi le dispositif de commande peut déclencher une réaction de sécurité en cas de mouvement de porte ; et
le dispositif de détection comportant au moins un capteur (17) prenant la forme d'un émetteur et/ou d'un récepteur de barrière lumineuse ;
**caractérisé en ce que** :
le faisceau lumineux de la barrière lumineuse, c'est-à-dire de la région de détection du dispositif de détection s'étend parallèlement à elle dans la région de la totalité de la bordure de fermeture latérale verticale (10) ;
le capteur (17) prenant la forme d'un émetteur et/ou récepteur de la barrière lumineuse étant disposé au niveau d'une fixation (11) mobile réalisée de façon à être rentrée dans la région de la bordure de fermeture latérale (10) en présence d'un battant de porte pivotante (2) ouvert et pouvant descendre en cas de battant de porte pivotante (2) fermé dans un profilé du battant de porte pivotante (2) ou du dormant (4) ;
la fixation (11) pouvant être appuyée par pression dans un carter (15) lorsqu'elle est au contact du profilé opposé de la bordure de fermeture latérale verticale (10), en cas de fermeture du battant de porte pivotante (2), et être comprimée par lui et/ou la fixation (11) pouvant être commandée au moyen d'entraînements de réglage actifs en fonction de la position du battant de porte pivotante (2) et/ou la transmission relative entre le battant de porte pivotante (2) et le dormant (4) pouvant être transmise à la fixation (11) au moyen d'un dispositif de couplage mécanique.

2. Assemblage de porte pivotante automatique selon la revendication 1, **caractérisé en ce que** le dispositif de détection est disposé au niveau de la bordure de fermeture latérale verticale (10).

3. Assemblage de porte pivotante automatique selon la revendication 1, **caractérisé en ce que** la fixation (11) du capteur (17) est disposée de façon à pouvoir être déplacée à l'intérieur d'un carter (15).

4. Assemblage de porte pivotante automatique selon la revendication 3, **caractérisé en ce que** la fixation (11) peut être appuyée contre une butée du carter (15) au moyen d'un ressort (16).

5. Assemblage de porte pivotante automatique selon la revendication 1, **caractérisé en ce que** la fixation (11) peut être montée de façon à s'imbriquer dans un caisson (14) du dormant (4).

6. Assemblage de porte pivotante automatique selon la revendication 1, **caractérisé en ce que** la fixation (11) peut être montée de façon à s'imbriquer dans un caisson du battant de porte pivotante (2).

7. Assemblage de porte pivotante automatique selon la revendication 1, **caractérisé en ce que** l'émetteur de la barrière lumineuse est disposé dans la région supérieure de la bordure de fermeture latérale verticale (10) et que le récepteur de la barrière lumineuse est disposé dans la région inférieure de la bordure de fermeture latérale verticale (10), ou inversement.

8. Assemblage de porte pivotante automatique selon la revendication 1, **caractérisé en ce que** l'émetteur de la barrière lumineuse et le récepteur de la barrière lumineuse sont disposés sur une fixation (11) commune.

9. Assemblage de porte pivotante automatique selon la revendication 8, **caractérisé en ce qu'**au moins un réflecteur est disposé sur une fixation (11) supplémentaire pouvant être abaissée en présence d'un battant de porte pivotante (2) fermé.

10. Assemblage de porte pivotante automatique selon la revendication 1, **caractérisé en ce que** le capteur (17) prend la forme d'un capteur infrarouge actif.

11. Assemblage de porte pivotante automatique selon la revendication 1, **caractérisé en ce que** le capteur (17) prend la forme d'un capteur infrarouge passif.

12. Assemblage de porte pivotante automatique selon la revendication 1, **caractérisé en ce que** le dispositif de détection peut être testé automatiquement par le dispositif de commande par rapport à sa capacité fonctionnelle.

13. Assemblage de porte pivotante automatique selon la revendication 1, **caractérisé en ce que** le signal de sortie du dispositif de détection prend la forme d'un signal analogique.

14. Assemblage de porte pivotante automatique selon la revendication 1, **caractérisé en ce que** le signal de sortie du dispositif de détection peut varier en fonction de l'angle d'ouverture du battant de porte pivotante.

15. Assemblage de porte pivotante automatique selon la revendication 14, **caractérisé en ce que** la courbe, dépendant de l'angle d'ouverture, du signal de sortie du dispositif de détection peut être mémorisée dans le dispositif de commande.
